# EUROPÄISCHE PATENTSCHRIFT

(11) **EP 0 012 978 B1**
(45) Veröffentlichungstag und Bekanntmachung des Hinweises auf die Patenterteilung: **18.05.1983**
(21) Anmeldenummer: 79105231.9
(22) Anmeldetag: 17.12.1979
(51) Int. Cl.: H01P 1/02

(54) **Über die Hohlleiterschmalseite geknicktes Rechteckhohlleiter-Winkelstück**
H-plane rectangular-wave guide bend
Coude dans le plan H pour guide d'ondes rectangulaire

(30) Priorität: 29.12.1978 DE 2856733
(43) Veröffentlichungstag der Anmeldung: 09.07.1980
(73) Patentinhaber: SIEMENS AKTIENGESELLSCHAFT, 80333 München (DE)
(72) Erfinder: Schuegraf, Eberhard, Dipl.-Ing., D-8000 München 70 (DE)

## Beschreibung

Die Erfindung betrifft ein über die Hohlleiterschmalseite geknicktes Rechteckhohlleiter-Winkelstück (H-Winkelstück) mit einer durch eine leitende Abflachungsebene symmetrisch abgeschrägten Außenecke, deren relative Eckenabflachung x_{H}/a (x_{H} = Abstand der Abflachungskante von der theoretischen Lage der äußeren Knickkante des nicht abgeschrägten Winkelstücks, a = Hohlleiterbreitseite) einen Wert größer als 0,73 aufweist, und mit im Hohlleiter-Winkelstück im Bereich der geometrischen Winkelhalbierenden des Knickes angeordneten, kapazitiv wirkenden Mitteln.

Über die Hohlleiterschmalseite geknickte Rechteckhohlleiter-Winkelstücke mit einer durch eine leitende Abflachungsebene symmetrisch abgeschrägten Außenecke, wie sie beispielsweise aus dem "Taschenbuch der Hochfrequenztechnik" von H. Meinke und F. W. Gundlach, Springer Verlag, 2. Auflage, 1962, aus den Seiten 401 und 402 hervorgehen, finden in diversen Mikrowellenschaltungen mit Rechteck-Hohlleitern Verwendung. Mit abgewinkelten Hohlleitern wird gegenüber vergleichbar reflexionsarmen Kreisbogenkrümmern ein kompakter Aufbau erreicht, insbesondere bei Hohlleiterweichen unterschiedlicher Art, wie z.B. bei Frequenzweichen, Polarisationsweichen, Wellentypenweichen usw. Am häufigsten verwendet sind hierbei Hohlleiter mit rechteckigem Querschnitt bei einem Seitenverhältnis a: b = 2:1. Derartige Hohlleiter sind im relativen Frequenzbereich der maximalen Breite fo:fᵤ=2;1 mit der H₁₀-Weite eindeutig nutzbar. Aus dem einleitend genannten "Taschenbuch der Hochfrequenztechnik" geht weiterhin hervor, daß die Reflexion eines H-Winkelstückes dadurch reduziert werden kann, daß nach Fig. 1b die Außenecke eines solchen Winkels symmetrisch abgeflacht wird. Für diese Kompensationsmaßnahme gibt es nach Fig. 1 a, in der der Welligkeitsfaktor s von H-Winkelstücken gemäß Fig. 1 a mit verschieden starken Eckenabflachungen dargestellt ist, ein auch bereits dem vorgenannten Taschenbuch entnehmbares, optimales Kathetenmaß x_{Ho} (Kurve für x_{Ho}/a = 0,64), mit dem die Reflexion eines H-Winkelstückes in dem üblicherweise genutzten Frequenzbereich eines Rechteck-Hohlleiters von 1,25f_{kH10} bis 1,9f_{kH10} unter r = 16,7% bleibt. Nur in Teilfrequenzbändern davon können kleinere Reflexionen erreicht werden; dazu ist das Kathetenmaß entsprechend der Lage des Teilbandes innerhalb des vollen Hohlleiterbereiches gegenüber x_{Ho} etwas zu ändern.

Im einzelnen zeigt Fig. 1 für ein H-Winkelstück mit einem Knickwinkel von 90° und einige ausgewählte Dimensionierungen x_{HO}/a der Eckenabflachung, wie jeweils die Welligkeit s von H-Winkelstücken in einem Hohlleiterbereich verläuft. Auszugehen ist hierbei von der über ein ganzes Hohlleiterband gemessenen Welligkeit s eines H-Winkelstücks, dessen Außenecke nach Bild 1 b mit x_{H/}a = 0 nicht abgeflacht ist. Die unterste Kurve in Bild 1 a zeigt die Welligkeit eines solchen nicht kompensierten H-Winkelstücks im Bezug auf seine winkelhalbierende Querschnittsebene. Die störende Reflexion hat wegen der im Knickbereich erweiterten Breitseite des Rechteckhohlleiters im ganzen Hohlleiterband kapazitive Phase. Da der Rechteckhohlleiter bei fehlender Eckenabflachung eine örtlich unterschiedlich stark erweiterte Breitseite und eine entsprechend stark abgesenkte H₂ₒ₋Grenzfrequenz (λ_{kH20} = a) hat, ergibt sich im oberen Teil des Hohlleiterbandes für die Reflexion ein sehr ausgeprägtes Maximum, dessen Ursache in einer unerwünschten H₂₀-Resonanz im Knickbereich liegt. Es bildet sich also im Knickbereich unterhalb der höheren H₂₀-Grenzfrequenz des geraden Hohlleiters eine H₂₀₁-Resonanz aus, die über das magnetische H₁₀-Feld am Knick angeregt wird.

Aus dem "Taschenbuch der Hochfrequenztechnik" ist es nun bekannt, das H-Winkelstück entsprechend Fig. 1 b an seiner äußeren Ecke mit einer leitenden Ebene symmetrisch abzuflachen, wobei die Größe der Abflachung durch das Kathetenmaß x_{µ} bestimmt ist. Diese Abflachung wirkt der Breitseitenerweiterung des nicht abgeflachten H-Winkelstücks entgegen, reduziert somit die kapazitive Störung und hebt die innere H₂₀-Resonanz zu höheren Frequenzen.

Mit der aus dem "Taschenbuch der Hochfrequenztechnik" hervorgehenden optimalen Eckenabflachung x_{Ho}/a = 0,64 wird zwar entsprechend Fig. 1 a, zweite Kurve von unten, in der Mitte eines Hohlleiterbandes Anpassung erreicht; jedoch steigt die Welligkeit s an der unteren Bandgrenze bis s_{"} = 1,4, was einem Reflexionsfaktor von rᵤ = 16,7% entspricht und an der oberen Bandgrenze bis sₒ = 1,23, was einem Reflexionsfaktor rₒ = 10,3% entspricht. Diese in vielen Anwendungsfällen erheblich störende Größe der Reflexion zeigt, daß die Kompensationsmaßnahme der Eckenabflachung für sich nicht sehr genau komplementär zu der zu kompensierenden Störung verläuft.

Weiterhin geht aus dem "Taschenbuch der Hochfrequenztechnik" hervor, wie der Wert x_{H}/a der Eckenabflachung zu verringern bzw. zu vergrößern ist, um den Anpassungspunkt über oder unter die Bandmittenfrequenz zu verlagern, was jedoch in unerwünschter Weise weiter ansteigende Reflexion im unteren bzw. oberen Teil des Hohlleiterfrequenzbandes zur Folge hat. Nach der mittleren Kurve von Fig. 1 a kann der Anpassungspunkt im Grenzfall mit einem Wert der Eckenabflachung von x_{H/}a = 0,74 bis zur H₁₀-Grenzfrequenz des Rechteckhohlleiters hinuntergeschoben werden.

Ein Rechteckhohlleiter-Winkelstück der eingangs beschriebenen Art ist durch die US-PS 2 737 634 bekannt. Als kapazitiv wirkendes Mittel im Bereich der Winkelhalbierenden des Knickes ist dabei ein senkrecht zur Hohlleiterbreitseite verlaufender Metallzylinder vorgesehen.

Durch die US-PS 3 644 852 ist eine Schalteinrichtung für elektromagnetische Energie in unterschiedlich ausgebildeten Wellenleitern bekannt, bei der in Ausnehmungen des Rotors Stäbe eingesetzt sind.

Aufgabe der vorliegenden Erfindung ist es, für ein H-Winkelstück der eingangs beschriebenen Art eine Lösung anzugeben, die innerhalb eines gesamten Hohlleiterbandes einen sehr kleinen Reflexionsfaktor gewährleistet.

Diese Aufgabe wird gemäß der Erfindung in der Weise gelöst, daß als kapazitiv wirkendes Mittel ein zwischen der Abflachungsebene und der inneren Knickkante verlaufender leitender Querstab vorgesehen ist.

Die Erfindung geht von folgender Erkenntnis aus. Werden H-Winkelstücke mit Eckenabflachungen x_{H}/a > 0,73 wesentlich stärker kompensiert als bisher, so werden nach Fig. 1 a (obere Kurve) induktive Restwelligkeiten mit geringen Frequenzgängen erreicht, die durch zusätzliche sehr einfache Maßnahmen breitbandig kompensierbar sind.

In vorteilhafter Weiterbildung des Erfindungsgegenstandes ist vorgesehen, daß ein Wert x_{H/}a der relativen Eckenabflachung von wenigstens annähernd 0,740 gewählt ist, und daß der Durchmesser des leitenden Querstabs mit etwa einem Viertel der Hohlleiterschmalseite b bemessen ist.

Nachstehend wird die Erfindung anhand von in der Zeichnung dargestellten Ausführungsbeispielen noch näher erläutert.

In der Zeichnung zeigen:
Fig. 1 den bereits erläuterten Verlauf des Welligkeitsfaktors s von H-Winkelstücken mit unterschiedlichen Werten x_{H/}a der Eckenabflachung,
Fig. 1 ein bereits erläutertes bekanntes H-Winkelstück mit symmetrischer Eckenabflachung,
Fig. 2 ein Ausführungsbeispiel eines erfindungsgemäßen H-Winkelstückes.

Fig. 2 zeigt ein Ausführungsbeispiel für ein in der Literatur auch als H-Winkelstück bezeichnetes, über die Hohlleiterschmalseite b geknicktes Hohlleiter-Winkelstück, dessen Knickwinkel a = 90° beträgt und dessen Abflachung durch eine leitende Abflachungsebene 2 mit einem Verhältnis des Kathetenmaßes x_{H} zur Hohlleiterbreitseite a von x_{H/}a = 0,74 gewählt ist. In diesem Zusammenhang zeigt Fig. 1a, dritte Kurve von oben, wie die Welligkeit eines solchen H-Winkelstückes in einem gesamten Hohlleiterband verläuft. Die gemessenen s-Werte sind in bezug auf die winkel-halbierende Querschnittsebene des H-Winkelstückes durchwegs induktiv, also überkompensiert und weisen eine mit der Frequenz mäßig. ansteigende Tendenz auf. Die hierfür breitbandig optimale und eine möglichst geringe Summenreflexion aufweisende Kompensationsmaßnahme besteht in einem in der geometrischen Winkelhalbierenden w des Knicks zwischen der Abflachungsebene 2 und der inneren Knickkante K verlaufenden leitenden Querstab 3, dessen Durchmesser dₐ etwa zu einem Viertel der Hohlleiterbreitseite b gewählt ist.

## Patentansprüche

1. Über die Hohlleiterschmalseite (b) geknicktes Rechteckhohlleiter-Winkelstück (H-Winkelstück) mit einer durch eine leitende Abflachungsebene (2) symmetrisch abgeschrägten Außenecke, deren relative Eckenabflachung x_{H}/a (x_{H} = Abstand der Abflachungskante von der theoretischen Lage der äußeren Knickkante des nicht abgeschrägten Winkelstücks, a = Hohlleiterbreitseite) einen Wert größer als 0,73 aufweist, und mit im HohllaiterWinkelstück im Bereich der geometrischen Winkelhalbierenden des Knickes angeordneten, kapazitiv wirkenden Mitteln, dadurch gekennzeichnet, daß als kapazitiv wirkendes Mittel ein zwischen der Abflachungsebene (2) und der inneren Knickkante (K) verlaufender leitender Querstab (3) vorgesehen ist.

2. Rechteckhohlleiter-Winkelstück nach Anspruch 1, dadurch gekennzeichnet, daß ein Wert x_{H}/a der relativen Eckenabflachung von wenigstens annähernd 0,740 gewählt ist, und daß der Durchmesser (dₐ) des leitenden Querstabes (3) mit etwa einem Viertel der Hohlleiterschmalseite (b) bemessen ist.

2. Rechteckhohlleiter-Winkelstück nach Anspruch 1, dadurch gekennzeichnet, daß ein Wert x_{H/}a der relativen Eckenabflachung von wenigstens annähernd 0,740 gewählt ist, und daß der Durchmesser (dₐ) des leitenden Querstabes (3) mit etwa einem Viertel der Hohlleiterschmalseite (b) bemessen ist.

## Revendications

1. Raccord angulaire pour guide d'ondes rectangulaire (raccord angulaire dans le plan H), coudé sur le petit côté (b) du guide d'ondes et comportant un coin extérieur biseauté de façon symétrique suivant un plan d'aplatissement de guidage (2) et dont l'applatissement relatif d'angle x_{H}/a (x_{H} = distance du bord d'aplatissement par rapport à la position théorique du bord extérieur de pliage du coude non biseauté; a = côté du guide d'ondes) possède une valeur supérieure à 0,73, et comportant des moyens agissant de façon capacitive disposés dans le coude de guide d'ondes dans la zone de bissectrice géométrique du coude, caractérisé en ce qu'il est prévu comme moyen agissant de façon capacitive, un barreau transversal de guidage (3) s'étendant entre le plan d'aplatissement (2) et le bord intérieur (K) du coude.

2. Raccord angulaire pour guide d'ondes rectangulaire selon la revendication 1, caractérisé en ce qu'une valeur x_{H}/a de l'aplatissement relatif d'angle est choisie égale à au moins approximativement 0,740 et que le diamètre (d_{Ω}) du barreau transversal de guidage (3) est dimensionné à une valeur égale approximativement au quart du petit côté (b) du guide d'ondes.

## Claims

1. A rectangular waveguide bend (H-bend) angled on the narrow side (b) of a waveguide and comprising an external corner symmetrically slanted in a conductive chamfer plane (2) whose relative corner chambers x_{H}/a has a value greater than 0,73, x_{H}=the spacing of the chamfer edge from the theoretical position of the external bent edge of a non-angled bend; and a =the broad side of the waveguide, and comprising capacitively acting means arranged in the waveguide angle piece in the region of the geometrical angle bisector of the bend, characterised in that there is provided a conductive transverse rod (3) between the chamfer plane (2) and the internal edge (K) of the bend.

2. A rectangular waveguide bend as claimed in Claim 1, characterised in that the value of the relative corner chambers x_{H/}a is at least approximately 0.740, and the diameter (D_{Q}) of the conductive transverse rod (3) is approximately a quarter of the narrow side (b) of the waveguide.
